# EUROPÄISCHE PATENTSCHRIFT

(11) **EP 0 786 408 B1**
(45) Veröffentlichungstag und Bekanntmachung des Hinweises auf die Patenterteilung: **19.01.2000**
(21) Anmeldenummer: 97101153.1
(22) Anmeldetag: 24.01.1997
(51) Int. Cl.: B65B 21/24, B65B 61/20

(54) **Verfahren zum Herstellen von Behälterträgern und Abpacken von Behältern in Behälterträgern und Vorrichtung zur Durchführung des Verfahrens**
Method of making container carriers and packaging containers in container carriers and apparatus for carrying out the method
Procédé de fabrication de porte-récipients et d'emballage de récipients dans des porte-récipients et dispositif pour la mise en oeuvre du procédé

(30) Priorität: 24.01.1996 DE 19602358
(43) Veröffentlichungstag der Anmeldung: 30.07.1997
(73) Patentinhaber: EUROPA CARTON FALTSCHACHTEL GmbH, D-20095 Hamburg (DE)
(72) Erfinder: Flix, Jean-Marie, 10120 Saint-Germain (FR); Fraering, Christian, 67640 Fegersheim (FR); Scheelcke, Hilger, 28357 Bremen (DE)
(74) Vertreter: Patentanwälte Hauck, Graalfs, Wehnert, Döring, Siemons

(56) Entgegenhaltungen:
- EP-A- 0 686 561
- DE-A- 3 033 773
- DE-C- 4 018 140
- US-A- 3 924 385

## Beschreibung

Die Erfindung betrifft ein Verfahren zum Herstellen von Behälterträgern und Abpacken von Behältern in Behälterträger und auf eine Vorrichtung zur Durchführung des Verfahrens.

Dabei bezieht sich die Erfindung auf Behälterträger, die einen kastenförmigen Tragbehälter aus einem einteiligen Zuschnitt faltbaren Flachmaterials mit einer Bodenwand, Seitenwänden an den Längsseiten und Stirnwänden an den Querseiten aufweisen und die oben offen sein können. Zudem haben diese Tragbehälter eine eingesetzte Mittelwand aus einem weiteren Zuschnitt faltbaren Flachmaterials mit Querklappen, welche herausgefaltet Gefache für die Behälter in den Tragbehältern bilden. Sie bezieht sich auf Tragbehälter, deren Mittelwände Griffabschnitte haben, die aus der oberen Öffnung herausragen. Tragbehälter der genannten Art sind in der DE-OS 28 36 826 und in der DE-OS 30 33 773 beschrieben.

In der letztgenannten Schrift ist auch ein Verfahren zum Herstellen von Behälterträgern und Abpacken von Behältern in Behälterträger dargestellt. Demnach sollen getrennt hergestellte, flache Zuschnitte für einen Tragbehälter und ein Trag- und Trenneinsatz (Mittelwand) einer Verpackungsanlage zugeführt werden. Der vorkonfektionierte oder in der Verpackungsanlage konfektionierte Trag- und Trenneinsatz soll zur Bildung von Gefachefeldern aufgefaltet und mit einer Behältergruppe zusammengebracht werden. Anschließend soll der Tragbehälterzuschnitt um die Anordnung von Behältergruppe und Trag- und Trenneinsatz zum Tragbehälter aufgefaltet und mit diesem verbunden werden. Dabei soll der aufgefaltete Trag- und Trenneinsatz von oben auf eine bereitgehaltene Behältergruppe aufgesteckt werden. In der Praxis wird das Verfahren so durchgeführt, daß Behältergruppen auf die Böden flachliegender Tragbehälterzuschnitte geschoben und anschließend die Mittelwände mit herausgefalteten Querklappen von oben zwischen die Reihen der Behältergruppen gesteckt werden. Dabei werden Trag-Verbindungslaschen an den Bodenseiten der Mittelwände von oben in Öffnungen der Bodenwände eingefädelt. Anschließend werden die Seitenwände des Tragbehälterzuschnittes gegen die Längsseiten der Behälter geklappt. Ferner werden die Trag-Verbindungslaschen mit den Außenseiten der Bodenwände der Zuschnitte verklebt und stirnseitige Verbindungslaschen der Mittelwände sowie Stirnwände der Tragbehälterzuschnitte gegen die Querseiten der Flaschen geklappt und miteinander verklebt. Letzteres geschieht quer zur Transportrichtung.

Diese Verpackungstechnik ist insbesondere wegen der vertikalen Zuführung der Mittelwände unter Einfädelung der Trag-Verbindungslaschen aufwendig und störanfällig. Außerdem ist das Schließen der Stirnwände in Querrichtung des Transportweges problematisch, weil es einen Eingriff zwischen die teilweise fertigen Packungen und eine Bewegung der Werkzeuge in Transportrichtung erfordert. Dies kann das Aussehen der Verpackungen beeinträchtigen.

Davon ausgehend liegt der Erfindung die Aufgabe zugrunde, ein Verfahren und eine Vorrichtung der eingangs erwähnten Art zu schaffen, die weniger aufwendig und störungsunanfälliger sind und mit denen den Behälterträgern sicherer die beabsichtigte Form gegeben werden kann.

Die Aufgabe wird durch ein Verfahren mit den Merkmalen des Anspruches 1 und durch eine Vorrichtung mit den Merkmalen des Anspruchs 8 gelöst. Vorteilhafte Ausgestaltungen von Verfahren und Vorrichtung sind in den Unteransprüchen angegeben.

Bei der erfindungsgemäßen Verpackungstechnik werden zwei endlose Behälterreihen zusammengeführt und vor dem Zusammenführen der Behälterreihen die Mittelwände gegen Behältergruppen einer der Behälterreihen gelegt und mit herausgefalteten Querklappen zwischen die Behälter der Behältergruppen gesteckt. Die zweite Behälterreihe wird gegen die andere Seite der Mittelwände und zwischen die dort befindlichen Querklappen geführt. Hierdurch wird ein im wesentlichen horizontales Heranführen der Mittelwände an die Flaschen ermöglicht, wodurch eine erhebliche Reduzierung des Aufwandes und Verringerung der Störanfälligkeit erreicht wird. Auch wird durch das Heranführen der Zuschnitte des Tragbehälters an die Behältergruppen mit den bereits dazwischen angeordneten Mittelwänden das Einfädeln von Boden-Verbindungslaschen in die Bodenwände erleichtert, wodurch ebenfalls Aufwand und Störanfälligkeit vermindert werden. Dem dient auch das Drehen der Zuschnitte mit den Behältergruppen vor dem Klappen und Kleben der Stirnwände mit den Querseiten in Transportrichtung. Hierfür können dann einfache stationäre Führungseinrichtungen und Leimdüsen auf die durchlaufenden Packungen angewandt werden. Zudem werden durch die dann kontrollierteren Faltund Klebevorgänge formschönere Packungen erreicht.

Die erfindungsgemäße Verpackungstechnik wird nachfolgend unter Bezug auf die anliegende Zeichnung erläutert. In der Zeichnung zeigen:
- Fig. 1: den Behälterträger mit eingesetzten Flaschen in perspektivischer Seitenansicht schräg von oben;
- Fig. 2: grobes Ablaufschema in derselben Perspektiven in stark verkleinertem Maßstab.

Gemäß Fig. 1 hat der Behälterträger 1 einen kastenförmigen, oben offenen Tragbehälter 2, in den eine Mittelwand 3 mit einem über den Tragbehälter 2 hinausragenden Traggriff eingesetzt ist.

Der Tragbehälter 2 hat eine Bodenwand 4, Seitenwände 5 und Stirnwände 6, die jeweils zwei miteinander verklebte Stirnwandhälften haben.

Die Mittelwand 3 hat auf beiden Seiten zwei herausgefaltete Querklappen 7, die im Tragbehälter 2 Gefache abgrenzen. In die sechs Gefache ist eine Behältergruppe aus sechs Flaschen 8 eingesetzt.

Gemäß Fig. 2 werden die Behälterträger 1 folgendermaßen gebildet und zugleich mit Flaschen 8 bepackt:

Eine erste, quasi endlose Behälterreihe 9 wird über ein erstes Transportband in Transportrichtung T herangeführt. Neben dem ersten Transportband ist etwas erhöht eine Einrichtung zum Stapeln mit flachliegenden Mittelwänden 3 angeordnet. Eine Einrichtung zum Übertragen 10 überträgt Mittelwände 3 vom Stapel auf eine Rotationseinrichtung 11 zum gleichzeitigen Herausfalten der Querklappen 7 und seitlichen Zuführen der Mittelwände 3 an die erste Behälterreihe 9.

Eine zweite, quasi endlose Flaschenreihe 12 wird über ein zweites Transportband in Transportrichtung T um die Rotationseinrichtung 11 herumgeführt und von der Seite mit den anliegenden Mittelwänden 3 gegen die erste Flaschenreihe 9 geführt. Dies wird von einer walzenartigen Andrückvorrichtung 13 unterstützt.

Unterhalb des ersten Transportbandes befindet sich eine weitere Einrichtung zum Stapeln mit Zuschnitten des Tragbehälters 2. Diese werden von einer Übertragungsvorrichtung abgezogen und nacheinander auf ein drittes Transportband gelegt, von dem sie schräg nach oben gegen die Böden der Flaschenreihen 9, 12 transportiert werden. Die Flaschenreihen 9, 12 sind zuvor auf ein viertes Transportband überführt worden, welches mit höherer Geschwindigkeit als das erste bzw. zweite Transportband läuft und Gruppen von sechs Flaschen 8 mit einer Mittelwand 3 dazwischen vereinzelt.

Am Ort der Zusammenkunft mit den Zuschnitten 2 endet das vierte Transportband und die Flaschengruppen auf den Zuschnitten 2 werden von dem dritten Transportband in horizontaler Richtung weiterbefördert. Durch geeignete Führungen der Flaschengruppen und Zuschnitte 2 wird dabei sichergestellt, daß Boden-verbindungslaschen 14 der Zuschnitte 3 in zugeordnete Öffnungen 15 in den Bodenwänden der Zuschnitte 2 eingeführt werden.

In Transportrichtung T dahinter werden von weiteren geeigneten Einrichtungen Seiten-Verbindungslaschen an den Querklappen der Mittelwände 3 gegen die Längsseiten der Behältergruppen (in Transportrichtung T) geklappt und die Seitenwände 5 gegen die Seiten-Verbindungslaschen geklappt und mit diesen verklebt. Dies ist mittels stationärer Führungseinrichtungen und Leimdüsen einfach durchzuführen.

Weitere Einrichtungen drehen anschließend die vorgefertigte Packung um 90° auf dem dritten Transportband. Von weiteren stationären Führungs- und Klebeeinrichtungen werden sodann Stirn-Verbindungslaschen der Mittelwände 3 und die Hälften der Stirnwand 6 gegen die Querseiten der Flaschenreihen gefaltet und miteinander verklebt. Dann ist der Behälterträger 1 fertig und zugleich bepackt (vgl. Fig. 1) und wird von einer weiteren Einrichtung erneut um 90° in Transportrichtung T gedreht.

## Patentansprüche

1. Verfahren zum Herstellen von Behälterträgern (1) und Abpacken von Behältern (8) in Behälterträger (1), wobei die Behälterträger (8) einen kastenförmigen, oben offenen Tragbehälter (2) aus einem einteiligen Zuschnitt faltbaren Flachmaterials, mit einer Bodenwand (4), Seitenwänden (5) an den Längsseiten der Bodenwand (4) und Stirnwänden (6) an den Querseiten und eine, einen Traggriff aufweisende Mittelwand (3) aus einem weiteren einteiligen Zuschnitt faltbaren Flachmaterials mit herausfaltbaren Querklappen (7) zum Bilden von Gefachen für die Behälter (8) aufweisen, wobei die Mittelwände (3) seitliche Verbindungslaschen zum Verkleben mit den Tragbehältern (2) aufweisen, bei dem
a) eine erste endlose Behälterreihe (9) zugeführt wird,
b) die Querklappen (7) aus den Mittelwänden (3) herausgefaltet werden
c) die Mittelwände (3) seitlich an Behältergruppen der ersten Behälterreihe (9) gelegt und mit den Querklappen (7) zwischen die Behälter (8) der Behältergruppen gesteckt werden,
d) eine zweite endlose Behälterreihe (12) der ersten endlosen Behälterreihe auf der freien Seite der Mittelwände (3) zugeführt wird, wobei Behältergruppen der zweiten Behälterreihe (12) den Mittelwänden (3) unter Eingriff der Querklappen (7) zwischen die Behälter (8) der Behältergruppen zugeordnet werden,
e) die Zuschnitte der Tragbehälter (2) mit ihren Bodenwänden gegen die Böden von Behältergruppen der Behälterreihen geführt werden, wobei die Zuschnitte der Tragbehälter (2) mit Öffnungen (15) in der Bodenwand auf Boden-Verbindungslaschen (14) an der Bodenseite der Mittelwände (3) aufgefädelt werden,
f) seitenwandseitige Seiten-Verbindungslaschen an den Querklappen (7) der Mittelwände (3) ebenfalls gegen die Längsseiten der Behältergruppen geklappt werden,
g) die Seitenwände (5) der Zuschnitte der Tragbehälter (2) gegen die Längsseiten der Behältergruppen geklappt und mit den Seiten-Verbindungslaschen verklebt werden,
h) die Behältergruppen spätestens jetzt vereinzelt werden,
i) stirnwandseitige Stirn-Verbindungslaschen der Mittelwände (3) ebenfalls gegen die Querseiten der Behältergruppen geklappt werden,
j) die Stirnwände (6) gegen die Querseiten der Behältergruppen geklappt und miteinander und mit den Stirn-Verbindungslaschen verklebt werden.

2. Verfahren nach Anspruch 1, dadurch gekennzeichnet, daß die Mittelwände (3) vor dem Herausfalten der Querklappen (7) von einem Stapel abgezogen werden.

3. Verfahren nach Anspruch 1 oder 2, dadurch gekennzeichnet, daß die Zuschnitte des Tragbehälters (2) vor dem Führen gegen die Behältergruppen von einem Stapel abgezogen werden.

4. Verfahren nach einem der Ansprüche 1 bis 3, dadurch gekennzeichnet, daß die Behältergruppen nach dem Zuführen der zweiten endlosen Behälterreihe (12) vereinzelt werden.

5. Verfahren nach einem der Ansprüche 1 bis 4, dadurch gekennzeichnet, daß die Zuschnitte der Tragbehälter (2) mit den Behältergruppen nach dem Klappen der Seitenwände (5) gegen die Längsseiten der Behältergruppen mit den Querseiten in Transportrichtung gedreht werden und daß dann die Stirnwände (6) gegen die Querseiten der Behältergruppen geklappt und geklebt werden.

6. Verfahren nach einem der Ansprüche 1 bis 5, dadurch gekennzeichnet, daß nach dem Schließen der Stirnwände (6) die Behälterträger (1) mit den enthaltenen Behältern (8) mit ihren Seitenwänden (5) in Transportrichtung gedreht werden.

7. Verfahren nach einem der Ansprüche 1 bis 6, dadurch gekennzeichnet, daß der Behältertransport im wesentlichen in Horizontalrichtung erfolgt und die Behälter (8) im wesentlichen vertikal ausgerichtet sind.

8. Vorrichtung zur Durchführung des Verfahrens nach einem der Ansprüche 1 bis 7,
gekennzeichnet durch
a) ein erstes Transportband für die erste endlose Behälterreihe (9),
b) eine Rotationseinrichtung (11) zum Herausfalten der Querklappen (7) aus den Mittelwänden (3),
c) die neben dem ersten Transportband zum seitlichen Zuführen der Mittelwände an Behältergruppen der ersten Behälterreihe (9) angeordnet ist,
d) einem zweiten Transportband zum Zuführen der zweiten endlosen Behälterreihe (12) in Transportrichtung des ersten Transportbandes hinter der Rotationseinrichtung (11) an die erste endlose Behälterreihe (9),
e) ein drittes Transportband zum Zuführen der Zuschnitte der Tragbehälter (2) in Transportrichtung hinter den ersten und zweiten Transportbändern gegen die Böden der Behältergruppen,
f) eine Einrichtung zum Klappen der Seitenwände der Zuschnitte der Tragbehälter (2) gegen die Längsseiten der Behältergruppen in Transportrichtung hinter dem Zuführpunkt der Tragbehälter (2) gegen die Behältergruppen,
g) eine Einrichtung zum Vereinzeln der Behältergruppen,
h) eine Einrichtung zum Klappen der Stirnwände (6) gegen die Querseiten der Behältergruppen und Verkleben der Stirnwände (6).

9. Vorrichtung nach Anspruch 8, gekennzeichnet durch eine Einrichtung zum Stapeln flachliegender Mittelwände (3) und eine Einrichtung zum Übertragen der Mittelwände (3) von den Stapeln auf die Einrichtung zum Herausfalten der Querklappen (7).

10. Vorrichtung nach Anspruch 8 oder 9, gekennzeichnet durch eine Einrichtung zum Stapeln der Zuschnitte des Tragbehälter (2) und eine Einrichtung zum Übertragen der Zuschnitte von den Stapeln auf das dritte Transportband.

11. Vorrichtung nach einem der Ansprüche 8 bis 10, gekennzeichnet durch eine Einrichtung zum Vereinzeln der Behältergruppen in Form eines vierten Transportbandes zwischen den beiden ersten Transportbändern und dem dritten Transportband, wobei das vierte Transportband mit einer höheren Geschwindigkeit als die ersten und zweiten Transportbänder transportiert.

12. Vorrichtung nach einem der Ansprüche 8 bis 11, gekennzeichnet durch Einrichtungen zum Führen der Boden-Verbindungslaschen (14) der Mittelwände (3) in den Öffnungen (15) in der Bodenwand der Zuschnitte der Tragbehälter (2).

13. Vorrichtung nach Anspruch 12, gekennzeichnet durch Einrichtungen zum Klappen der Seiten-Verbindungslaschen an den Querklappen der Mittelwände (3) gegen die Längsseiten der Behältergruppen und Verkleben der Seiten-Verbindungslaschen mit den Seitenwänden (5).

14. Vorrichtung nach Anspruch 13, gekennzeichnet durch eine Einrichtung zum Drehen der Behältergruppen auf einem Transportband in Transportrichtung hinter der Einrichtung zum Klappen und Verkleben der Seitenwände (5).

15. Vorrichtung nach einem der Ansprüche 8 bis 14, gekennzeichnet durch eine Einrichtung zum Klappen und Verkleben der Stirn-Verbindungslaschen (14) der Mittelwände (3) mit den Stirnwänden (6).

16. Vorrichtung nach Anspruch 14 oder 15, gekennzeichnet durch eine Einrichtung zum Drehen der Behälterträger (1) mit den enthaltenen Behältern (8) mit ihren Seitenwänden (5) auf dem Transportband in Transportrichtung hinter der Einrichtung zum Schließen der Stirnwände (6).

17. Vorrichtung nach einem der Ansprüche 8 bis 16, gekennzeichnet durch eine im wesentlichen horizontale Ausrichtung der Transportbänder für die Behälter (8) und deren vertikale Anordnung darauf.

## Claims

1. A method for manufacturing container carriers (1) and packing containers (8) in container carriers (1), wherein the container carriers (8) comprise a box-shaped, open-topped carrying container (2) of a one-piece blank of foldable flat material, with a floor wall (4), lateral walls (5) on the longitudinal sides of the floor wall (4) and end-face walls (6) on the transverse sides and a middle wall (3) having a carrier grip, of a further one-piece blank of foldable flat material with transverse flaps (7) which may be folded out for forming compartments for the containers (8), wherein the middle walls (3) comprise lateral connection tabs for adhesing to the carrying containers (2), in which
a) a first endless container row (9) is fed,
b) the transverse flaps (7) are folded out from the middle walls (3),
c) the middle walls (3) are applied laterally on container groups of the first container row (9) and with the transverse flaps (7) are inserted between the containers (8) of the container groups,
d) a second endless container row (12) is led to the first endless container row on the free side of the middle walls (7), wherein container groups of the second container row (12) are allocated to the middle walls (3) with the engagement of the transverse flaps (7) between the containers (8) of the container groups,
e) the blanks of the carrying containers (2) with their floor walls are fed against the floors of the container groups of the container rows, wherein the blanks of the carrying containers (2) with openings (15) in the floor wall are threaded onto the floor side of the middle walls (3),
f) lateral-wall-side side connection tabs on the transverse flaps (7) of the middle walls (3) are likewise folded against the longitudinal sides of container groups,
g) the lateral walls (5) of the blanks of the carrying containers (2) are folded against the longitiudinal sides of the container groups and adhesed to the lateral side tabs,
h) the container groups at the latest are now isolated,
i) end-wall side end-face connection tabs of the middle walls (3) are likewise folded against the transverse sides of the container groups,
j) the end-face walls (6) are folded against the transverse sides of the container groups and adhesed to one another and to the end-face connection tabs.

2. A method according to claim 1, characterised in that the middle walls (3) before the folding out of the transverse flaps (7) are withdrawn from a stack.

3. A method according to claim 1 or 2, characterised in that the blanks of the carrying container (2) before the feeding against the container groups are withdrawn from a stack..

4. A method according to one of the claims 1 to 3, characterised in that the container groups after the feeding of the second endless container row (12) are isolated.

5. A method according to one of the claims 1 to 4, characterised in that the blanks of the carrying containers (2) with the container groups, after the folding of the lateral walls (5) against the longitudinal sides of the container groups are rotated with the transverse sides in the transport direction and that then the end-face walls (6) are folded and adhesed against the transverse sides of the container groups and adhesed.

6. A method according to one of the claims 1 to 5, characterised in that after the closing of the end-face walls (6) the container carriers (1) with the contained containers (8), with their lateral walls (5) are rotated in the transport direction.

7. A method according to one of the claims 1 to 6, characterised in that the container transport is effected essentially in the horizontal direction and the containers (8) are aligned essentially vertically.

8. A device for carrying out a method acording to one of the claims 1 to 7,
characterised by
a) a first transport belt for the first endless container row (9),
b) a rotation device (11) for folding out the transverse flaps (7) from the middle walls (3),
c) which is arranged next to the first transport belt for the lateral feeding of the middle walls to container groups of the first container row (9),
d) a second transport belt for feeding the second endless container row (12) in the transport direction of the first transport belt behind the rotation device (11) to the first endless container row (9),
e) a third transport belt for feeding the blanks of the carrying container (2) in the transport direction behind the first and second transport belts against the floors of the container groups,
f) a device for folding the lateral walls of the blanks of the carrying containers (2) against the longitudinal sides of the container groups in the transport direction behind the feeding point of the carrying containers (2) against the container groups,
g) a means for isolating the container groups,
h) a means for folding the end-face walls (6) against the transverse sides of the container groups and adhesing the end-face walls (6).

9. A device according to claim 8, characterised by a device for stacking middle walls (3) which lie flat and a device for transferring the middle walls (3) from the stacks to the means for folding out the transverse flaps (7).

10. A device according to claim 8 or 9, characterised by a device for stacking the blanks of the carrying containers (2) and a device for transferring the blanks from the stacks onto the third transport belt.

11. A device according to one of claims 8 to 10, characterised by a device for isolating the container groups in the form of a fourth transport belt between the two first transport belts and the third transport belt, wherein the fourth transport belt is transported with a higher speed than the first and second transport belts.

12. A device according to one of claims 8 to 11, characterised by means for feeding the floor connection tabs (14) of the middle walls (3) into openings (15) in the floor wall of the blanks of the carrying containers (12).

13. A device according to claim 12, characterised by means for folding the side connection tabs on the transverse flaps of the middle walls (3) against the longitudinal sides of container groups and adhesing the side connection tabs to the lateral walls (5).

14. A device according to claim 13, characterised by a device for rotating the container groups on the transport belt in the transport direction behind the means for folding and adhesing the lateral walls (5).

15. A device according to one of claims 8 to 14, characterised by a device for folding and adhesing the end-face connection tabs (14) of the middle walls (3) to the end-face walls (6).

16. A device according to claim 14 or 15, characterised by a device for rotating the container carriers (1) with the contained containers (8) with their lateral walls (5) on the transport belt in transport direction behind the device for closing the end-face walls (6).

17. A device according to one of the claims 8 to 16, characterised by an essentially horizontal alignment of the transport belts for the containers (8) and the vertical alignment of the containers thereon.

## Revendications

1. Procédé de fabrication de supports de récipients (1) et de mise en emballage de récipients (8) dans des supports de récipients (1), les supports de récipients (1) présentant un caisson portatif (2) ouvert vers le haut, en forme de caisse, constitué d'un flan réalisé d'une seule partie en un matériau plat pliable, avec une paroi de fond (4), des parois latérales (5), sur les côtés longitudinaux de la paroi de fond (4), et des parois frontales (6), sur les côtés transversaux, et une paroi médiane (3), présentant une poignée de manutention, constituée d'un autre flan, réalisé d'une seule partie en un matériau plat pliable, avec des volets transversaux (7) pouvant être dépliés pour former des cases pour les récipients (8), les parois médianes (3) présentant des pattes de liaison latérales à coller aux caissons portatifs (2), dans lequel
a) unc première rangée continue de récipients (9) est amenée,
b) les volets transversaux (7) sont dépliés hors des parois médianes (3),
c) les parois médianes (3) sont placées latéralement sur des groupes de récipients appartenant à la première rangée de récipients (9) et sont engagées, avec les volets transversaux (7), entre les récipients (8) des groupes de récipients,
d) une deuxième rangée continue de récipients (12) est amenée a la première rangée continue de récipients, du côté libre des parois médianes (7), des groupes de récipients appartenant à la deuxième rangée de récipients (12) étant associés aux parois médianes (3), avec introduction des volets transversaux (7) entre les récipients (8) des groupes de récipients,
e) les flans des caissons portatifs (2) sont guidés avec leurs parois de fond placée contre les fonds des groupes de récipients des rangées de récipients, les flans des caissons portatifs (2), étant enfilés avec des ouvertures (15) ménagées dans la paroi de fond, sur des pattes de liaison de fond (14) se trouvant sur le côté fond des parois médianes (3),
f) des pattes de liaison latérales, situées du côté des parois latérales, prévues sur les volets transversaux (7) des parois médianes (3) étant également rabattues contre les côtés longitudinaux des groupes de récipient,
g) les parois latérales (5) des flans des caissons portatifs (2) sont rabattues contre les côtés longitudinaux dee groupes de récipients et sont collées aux pattes de liaison latérales,
h) les groupes de récipients sont séparés les uns des autres au plus tard à ce moment,
i) des pattes de liaison frontales, situées du côté des parois frontales et appartenant aux parois médianes (3), sont également rabattues contre les côtés transversaux des groupes de récipients,
j) les parois frontales (6) sont rabattues contre les côtés transversaux des groupes de récipients et sont collées ensemble et collées aux pattes de liaison frontales.

2. Procédé selon la revendication 1, caractérisé en ce que les parois médianes (3) sont retirées d'une pile, avant le dépliage des volets transversaux (7).

3. Procédé selon la revendication 1 ou 2, caractérisé en ce que les flans du caisson portatif (2) sont retirés d'une pile, avant qu'ils soient amenés contre les groupes de récipient.

4. Procédé selon l'une des revendications 1 à 3, caractérisé en ce que les groupes de récipients sont séparés les uns des autres après amenée de la deuxième rangée continue de récipients (12).

5. Procédé selon l'une des revendications 1 à 4, caractérisé en ce qu'après le rabattement des parois latérales (5), contre les côtés latéraux des groupes de récipients, les flans des caissons portatifs (2), et les groupes de récipients sont tournés, avec les faces transversales orientées dans la direction de transport, et en ce qu'ensuite, les parois frontales (6) sont rabattues contre les côtés transversaux des groupes de récipients et sont collées.

6. Procédé selon l'une des revendications 1 à 5, caractérisé en ce que, après la fermeture des parois frontales (6), les caissons portatifs (1), remplis avec des récipients (8), sont tournés en plaçant leurs parois latérales (5) dans la direction de transport.

7. Procédé selon l'une des revendications 1 à 6, caractérisé en ce que le transport des récipients s'effectue sensiblement en direction horizontale et les récipients (8) sont orientés sensiblement verticalement.

8. Dispositif de mise en oeuvre du procédé selon l'une des revendications 1 à 7, caractérisé par :
a) une première bande transporteuse pour la première rangée continue de récipient (9),
b) un dispositif à rotation (11) destiné à déplier les volets transversaux (7) hors des parois médianes (3),
c) le dispositif de rotation est disposé à côté de la première bande transporteuse pour assurer une amenée latérale des parois médianes vers des groupes de récipients appartenant à la première rangée de récipient (9),
d) une deuxième bande transporteuse pour amener la deuxième rangée continue de récipients (12), dans la direction de transport de la première bande transporteuse en aval du dispositif à rotation (11), à la première rangée continue de récipient (9),
e) une troisième bande transporteuse pour amener les flans des caissons portatifs (2), dans la direction de transport en aval dus première et deuxième bandes transporteuses, contre les fonds des groupes de récipients,
f) un dispositif de rabattement des parois latérales des flans des caissons portatifs (2), contre les côtés longitudinaux des groupes de récipients, dans la direction de transport en aval du point d'amenée des caissons portables (2), contre les groupes de récipients,
g) un dispositif de séparation des groupes de récipients,
h) un dispositif de rabattement des parois frontales (6) contre les côtés transversaux des groupes de récipients et de collage des parois frontales (6).

9. Dispositif selon la revendication 8, caractérisé par un dispositif, pour empiler des parois médianes (3) placées à plat, et un dispositif pour transférer les parois médianes (3) des piles au dispositif de dépliage des volets transversaux (7).

10. Dispositif selon la revendication 8 ou 9, caractérisé par un dispositif pour empiler les flans du caisson portatif (2) et un dispositif pour transférer les flans des piles à la troisième bande transporteuse.

11. Dispositif selon l'une des revendications 8 à 10, caractérisé par un dispositif pour séparer les groupes de récipients les uns des autres, réalisé sous la forme d'une quatrième bande transporteuse, installée entre les deux premières bandes transporteuses et la troisième bande transporteuse. la quatrième bande transporteuse ayant une vitesse qui est supérieure à celle des première et deuxième bandes transporteuses.

12. Dispositif selon l'une des revendications 8 à 11, caractérisé par des dispositifs pour guider les pattes de liaison de fond (14) des parois médianes (3) dans les ouvertures (15) ménagées dans la paroi de fond des flans des caissons portatifs (2).

13. Dispositif selon la revendication 12, caractérisé par des dispositifs destinés à rabattre les pattes de liaison latérales, prévues sur les volets transversaux des parois médianes (3), contre les côtés longitudinaux des groupes de récipients et coller les pattes de liaison latérales aux parois latérales (5).

14. Dispositif selon la revendication 13, caractérisé par un dispositif permettant de faire tourner les groupes de récipients sur une bande transporteuse, dans la direction de transport en aval de l'organe de rabattement et de collage des parois latérales (5).

15. Dispositif selon l'une des revendications 8 à 14, caractérisé par un dispositif de rabattement et de collage des pattes de liaison frontales (14) des parois médianes (3) aux parois frontales (6).

16. Dispositif selon la revendication 14 ou 15, caractérisé par un dispositif de rotation des supports de récipients (1), contenant les récipients (8), en plaçant leurs parois latérales (5) sur la bande transporteuse, dans la direction de transport, en aval du dispositif de fermeture des parois frontales (6).

17. Dispositif selon l'une des revendications 8 à 16, caractérisé par une orientation sensiblement horizontale des bandes transporteuses destinées aux récipients (8) et par l'agencement vertical de ces récipients sur ces bandes.
